# EUROPÄISCHE PATENTSCHRIFT

(11) **EP 1 688 900 B1**
(45) Veröffentlichungstag und Bekanntmachung des Hinweises auf die Patenterteilung: **06.06.2007**
(21) Anmeldenummer: 05002480.1
(22) Anmeldetag: 07.02.2005
(51) Int. Cl.: G08B 25/04, G08B 26/00

(54) **Verfahren zur Bestimmung der Position von Geräten einer Gefahrenmeldeanlage**
Method for the determination of the position of devices in a hazard detection system
Méthode pour la détermination de la position de dispositifs dans un système détecteur de dangers

(43) Veröffentlichungstag der Anmeldung: 09.08.2006
(73) Patentinhaber: Siemens Schweiz AG, 8047 Zürich (CH)
(72) Erfinder: Kaestli, Urs, 8708 Männedorf (CH)

(56) Entgegenhaltungen:
- GB-A- 2 319 373
- US-B1- 6 838 999

## Beschreibung

Die vorliegende Erfindung betrifft ein Verfahren zur Bestimmung der Position eines neu eingesetzten Geräts einer Gefahrenmeldeanlage, deren Geräte einen Isolator aufweisen und über eine Meldeleitung an eine Zentrale angeschlossen sind.

Unter Geräten sind in diesem Zusammenhang insbesondere Gefahrenmelder wie Feuer oder Gasmelder zu verstehen, es kann sich aber auch um Aktoren, wie optische oder akustische Alarmgeber, Relais, Alarmanzeigen, Übermittlungsgeräte für die Weiterleitung von Alarmen oder dergleichen handeln. Wenn in der folgenden Beschreibung von Meldern die Rede ist, soll das nicht als einschränkend verstanden werden.

Wenn auf einem in Betrieb befindlichen Leitungsnetz ein neuer Melder eingesetzt wird, muss dessen Position innerhalb der Topologie bestimmt werden. Das kann dadurch erfolgen, dass man die gesamte Topologie ermittelt, indem man einen Neustart des gesamten Netzes vornimmt, beispielsweise durch einen speziellen Befehl an alle Melder oder stromlos Schalten der Meldelinie. Die Melder werden dann sequentiell aufgestartet, wobei ihnen eine eindeutige Kommunikationsadresse zu gewiesen wird. Derartige Verfahren sind unter der Bezeichnung Kettensynchronisation oder Daisy-chain bekannt und werden schon lange verwendet. Sie dazu beispielsweise die EP-A-0 042 501.

In der EP-A-0 485 878 ist ein Verfahren zur Ermittlung der Konfiguration von Meldern einer Gefahrenmeldeanlage beschrieben, bei welchem die Zentrale bis zur Zuordnung der Kommunikationsadresse an die Melder eine Vielzahl von Schritten durchführen muss, was relativ viel Zeit beansprucht. Die Bestimmung der Position eines neu eingesetzten Melders durch einen Neustart des gesamten Netzes ist insbesondere bei grösseren Netzen zeitaufwändig und sicher nicht effizient.

US 6838999 B1 zeigt ein ähnliches Verfahren.

In der EP-A-0 880 117 ist ein Verfahren zur automatischen Lokalisierung von Meldern beschrieben, bei welchem die Melder mit Mitteln zur Kommunikation mit benachbarten Meldern ausgerüstet sind. Zur Lokalisierung eines Melders machen alle Melder ihre Trenner auf und der zu lokalisierende Melder sendet eine entsprechende Meldung, die nur von seinen Nachbarn empfangen wird. Anschliessend werden die Trenner geschlossen und es wird bestimmt, welche Melder diese Nachbarn sind, was eine eindeutige Bestimmung der Position des zu lokalisierenden Melders ermöglicht. Dieses Verfahren ist relativ rasch, erfordert aber die Ausrüstung der Melder mit den genannten Kommunikationsmitteln.

Durch die Erfindung soll nun ein Verfahren der eingangs genannten Art angegeben werden, welches eine schnelle und einfache Lokalisierung neu eingesetzter Geräte ermöglicht und keine Zusatzausrüstung der Geräte erfordert.

Die gestellte Aufgabe wird erfindungsgemäss dadurch gelöst, dass der neu eingesetzte Geräte mehrere Male von einer Seite der Meldeleitung abgefragt wird, wobei vorgängig der Isolator eines in der Topologie bereits bekannten Geräts geöffnet und dadurch die Meldeleitung in zwei Äste unterteilt wird, und dass bestimmt wird, in welchem der Äste das neu eingesetzte Gerät liegt, und dass dieses Verfahren bis zum Auffinden der exakten Position des neu eingesetzten Geräts fortgesetzt wird.

Eine erste bevorzugte Ausführungsform des erfindungsgemässen Verfahrens ist dadurch gekennzeichnet, dass zuerst der Isolator eines möglichst in der Mitte der Meldeleitung angeordneten Geräts geöffnet und anschliessend anhand der Erreichbarkeit des neu eingesetzten Geräts vom gewählten Ende der Meldeleitung her bestimmt wird, ob dieser in dem Ast vor oder nach dem Gerät mit dem geöffneten Isolator liegt.

Eine zweite bevorzugte Ausführungsform des erfindungsgemässen Verfahrens ist dadurch gekennzeichnet, dass anschliessend der soeben geöffnete Isolator geschlossen und der Isolator eines möglichst in der Mitte des das neu eingesetzte Gerät enthaltenden Astes der Meldeleitung angeordneten Geräts geöffnet und anhand der Erreichbarkeit des neu eingesetzten Geräts vom gewählten Ende der Meldeleitung her bestimmt wird, ob das neu eingesetzte Gerät vor oder nach dem Gerät mit dem geöffneten Isolator liegt.

Eine dritte bevorzugte Ausführungsform des erfindungsgemässen Verfahrens ist dadurch gekennzeichnet, dass das beschriebene Verfahren der Intervallhalbierung so oft durchgeführt wird, bis die exakte Position des neu eingesetzten Geräts gefunden ist, was bei einer insgesamt n Melder enthaltenden Gefahrenmeldeanlage nach (log 1/n) / (log ½) Schritten, aufgerundet auf die nächste natürliche Zahl, der Fall ist. Also bei 30 Meldern nach 5 und bei 100 Meldern nach 7 Schritten, von denen jeder nur in der Grössenordnung einer Sekunde dauert. Somit erfordert das Auffinden der exakten Position des neu eingesetzten Geräts nur eine kurze Zeit von wenigen Sekunden ohne jeden zusätzlichen Aufwand.

Im Folgenden wird die Erfindung anhand eines Ausführungsbeispiels und der Zeichnungen näher erläutert. Es zeigt:
- Fig. 1: eine schematische Darstellung einer Gefahrenmeldeanlage in einem einen ersten Schritt des erfindungsgemässen Verfahrens repräsentierenden Zustand; und
- Fig. 2: die Gefahrenmeldeanlage von Fig. 1 in einem einen zweiten Schritt des erfindungsgemässen Verfahrens repräsentierenden Zustand.

In den Figuren 1 und 2 ist eine Gefahrenmeldeanlage dargestellt, welche aus einer Zentrale Z, einer von dieser ausgehenden ringförmigen Meldelinie ML und an die Meldelinie ML angeschlossenen Meldern M₁ bis M₈ besteht. Der Melder M₁ habe die Kommunikationsadresse 1, der Melder M₂ die Kommunikationsadresse 2, und so weiter. Jeder der Melder M₁ bis M₈ enthält im wesentlichen mindestens einen Sensor für eine Gefahrenkenngrösse, wie beispielsweise Rauch, Temperatur oder ein Brandgas, eine Auswerteelektronik (beides nicht dargestellt) und einen Isolator S₁ bis S₈.

Wie schon in der Beschreibungseinleitung erwähnt wurde, ist unter Melder M nicht nur ein Gefahrenmelder zu verstehen, sondern ganz allgemein ein in eine Meldeleitung eingesetztes adressierbares Gerät. Das kann neben einem Gefahrenmelder auch ein Aktor, wie ein optischer oder akustische Alarmgeber, ein Relais, eine Alarmanzeigen, ein Übermittlungsgerät für die Weiterleitung von Alarmen oder dergleichen sein.

Es sei angenommen, dass der Melder M₈ mit der Kommunikationsadresse 8 ein neu eingesetzter Melder sei. Der Melder M₈ wird zur Bestimmung seiner Position mehre Male von einem, darstellungsgemäss vom oberen Ende der Meldelinie ML abgefragt. Dabei wird jeweils der Isolator eines in der Topologie bereits bekannten Melders vorgängig geöffnet. In einem ersten Schritt wählt man dafür einen Melder, der möglichst in der Mitte der Meldeleitung ML liegt. Gemäss Fig. 1 ist dies der Melder M₄ mit dem Isolator S₄. Dann wird untersucht, ob der gesuchte neu eingesetzte Melder vom gewählten Ende der Meldeleitung ML her erreichbar ist oder nicht. Dadurch erhält man die Information, ob der gesuchte Melder M₈ vor oder nach dem Melder M₄ mit dem geöffneten Isolator S₄ liegt.

Beim dargestellten Ausführungsbeispiel ist der neu eingesetzte Melder M₈ wegen des geöffneten Isolators S₄ vom oberen Ende der Meldelinie ML nicht erreichbar, er muss also im Ast nach dem Melder M₄ liegt. Man schliesst nun den Isolator S₄ des Melders M₄ und setzt das Verfahren der Intervallhalbierung im Ast nach dem Melder M₄ fort. Gemäss Fig. 2 wird nun der Isolator eines mittleren Melders dieses Asts, darstellungsgemäss der Isolator S₆ des Melders M₆ geöffnet, und man erhält die Information, dass der gesuchte Melder M₈ zwischen den Meldern M₄ und M₆ liegt, also einer der Melder M₅ oder M₈ ist.

Durch Schliessen des Isolators S₆ des Melders M₆ und anschliessendes Öffnen des Isolators S₅ des Melders M₅ erfolgt schliesslich die exakte Lokalisierung des neu eingesetzten Melders M₈ nach insgesamt nur drei Schritten.

Allgemein gilt, dass bei einer insgesamt n Melder enthaltenden Gefahrenmeldeanlage für die Lokalisierung eines neu eingesetzten Melders (log 1/n) / (log ½) Schritte, aufgerundet auf die nächst natürliche Zahl, erforderlich sind, also bei 30 Meldern 5 und bei 100 Meldern 7 Schritte, von denen jeder nur in der Grössenordnung einer Sekunde dauert.

Somit erfordert das Auffinden der exakten Position des neu eingesetzten Melders nur eine kurze Zeit von wenigen Sekunden ohne jeden zusätzlichen Aufwand.

Das erfindungsgemässe Verfahren ist nicht auf eine ringförmige Meldelinie ML der in den Fig. 1 und 2 dargestellte Art beschränkt, sondern kann auch bei so genannten Stichleitungen oder bei Verzweigungen angewendet werden. Wenn beispielsweise von der Meldelinie ML zwischen zwei Meldern eine einen neu eingesetzten Melder enthaltende Stichleitung abzweigen würde, dann könnte man mit dem beschriebenen Verfahren den Ort der Verzweigung bestimmen und dann mit dem gleichen Verfahren auf der Stichleitung die Position des neu eingesetzten Melders ermitteln.

## Patentansprüche

1. Verfahren zur Bestimmung der Position eines neu eingesetzten Geräts (M₈) einer Gefahrenmeldeanlage, deren Geräte (M₁ - M₈) einen Isolator (S₁ - S₈) aufweisen und über eine Meldeleitung (ML) an eine Zentrale (Z) angeschlossen sind, **dadurch gekennzeichnet, dass** das neu eingesetzte Gerät (M₈) mehrere Male von einer Seite der Meldeleitung (ML) abgefragt wird, wobei vorgängig der Isolator eines in der Topologie bereits bekannten Geräts geöffnet und dadurch die Meldeleitung (ML) in zwei Äste unterteilt wird, und dass bestimmt wird, in welchem der Äste das neu eingesetzte Gerät (M₈) liegt, und dass dieses Verfahren bis zum Auffinden der exakten Position des neu eingesetzten Geräts fortgesetzt wird.

2. Verfahren nach Anspruch 1, **dadurch gekennzeichnet, dass** zuerst der Isolator (S₄) eines möglichst in der Mitte der Meldeleitung (ML) angeordneten Geräts (M₄) geöffnet und anschliessend anhand der Erreichbarkeit des neu eingesetzten Geräts (M₈) vom gewählten Ende der Meldeleitung (ML) her bestimmt wird, ob dieses in dem Ast vor oder nach dem Gerät (M₄) mit dem geöffneten Isolator (S₄) liegt.

3. Verfahren nach Anspruch 2, **dadurch gekennzeichnet, dass** anschliessend der soeben geöffnete Isolator (S₄) geschlossen und der Isolator (S₆) eines möglichst in der Mitte des das neu eingesetzte Gerät (M₈) enthaltenden Astes der Meldeleitung angeordneten Geräts (M₆) geöffnet (ML) und anhand der Erreichbarkeit des neu eingesetzten Geräts (M₈) vom gewählten Ende der Meldeleitung (ML) her bestimmt wird, ob das neu eingesetzte Gerät (M₈) vor oder nach dem Gerät (M₆) mit dem geöffneten Isolator (S₆) liegt.

4. Verfahren nach Anspruch 3, **dadurch gekennzeichnet, dass** das beschriebene Verfahren der Intervallhalbierung so oft durchgeführt wird, bis die exakte Position des neu eingesetzten Geräts (M₈) gefunden ist, was bei einer insgesamt n Geräte enthaltenden Gefahrenmeldeanlage nach (log 1/n) / (log ½) Schritten, aufgerundet auf die nächste natürliche Zahl, der Fall ist.

5. Verfahren nach einem der Ansprüche 1 bis 4, **dadurch gekennzeichnet, dass** das Gerät durch einen Gefahrenmelder in der Art eines Brand- oder Gasmelders, oder durch einen Aktor gebildet ist.

## Claims

1. Method for determining the position of a newly installed device (M₈) of a hazard detection system, the devices (M₁ - M₈) of which have an isolator (S₁ - S₈) and are linked to a control centre (Z) by way of a signalling line (ML), **characterised in that** the newly installed device (M₈) is scanned a number of times from one side of the signalling line (ML), with the isolator of a device already known in the topology being opened previously and the signalling line (ML) thereby being divided into two branches and it is determined in which of the branches the newly installed device (M₈) is located and this method is continued until the precise position of the newly installed device is located.

2. Method according to claim 1, **characterised in that** first the isolator (S₄) of a device (M₄) disposed as close as possible to the centre of the signalling line (ML) is opened and it is then determined based on the availability of the newly installed device (M₈) from the selected end of the signalling line (ML), whether it is located in the branch before or after the device (M₄) with the opened isolator (S₄).

3. Method according to claim 2, **characterised in that** the isolator (S₄) just opened is then closed and the isolator (S₆) of a device (M₆) disposed as close as possible to the centre of the branch of the signalling line containing the newly installed device (M₈) is opened (ML) and it is determined based on the availability of the newly installed device (M₈) from the selected end of the signalling line (ML) whether the newly installed device (M₈) is located before or after the device (M₆) with the opened isolator (S₆) .

4. Method according to claim 3, **characterised in that** the described method of interval halving is implemented until the precise position of the newly installed device (M₈) is established, which in the case of a hazard detection system containing a total of n detectors is after (log 1/n)/(log ½) steps, rounded to the nearest natural number.

5. Method according to one of claims 1 to 4, **characterised in that** the device is formed by a hazard detector in the nature of a fire or gas detector or by an actuator.

## Revendications

1. Procédé pour déterminer la position d'un appareil nouvellement utilisé (M₈) d'un système de signalisation de dangers, dont les appareils (M₁ - M₈) présentent un isolateur (S₁ - S₈) et sont raccordés par une ligne de signalisation (ML) à une centrale (Z), **caractérisé en ce que** l'appareil nouvellement utilisé (M₈) est interrogé plusieurs fois par un côté de la ligne de signalisation (ML), l'isolateur d'un appareil déjà connu dans la topologie étant ouvert en priorité et la ligne de signalisation (ML) étant subdivisée de ce fait en deux branches, et **en ce qu'**on détermine dans laquelle des branches se situe l'appareil (M₈) nouvellement utilisé, et **en ce que** ce procédé est poursuivi jusqu'à trouver la position exacte de l'appareil nouvellement utilisé.

2. Procédé selon la revendication 1, **caractérisé en ce que** l'isolateur (S₄) d'un appareil (M₄) disposé si possible au centre de la ligne de signalisation (ML) est ouvert d'abord et on détermine ensuite, moyennant la possibilité d'atteindre l'appareil nouvellement utilisé (M₈) à partir de l'extrémité choisie de la ligne de signalisation (ML), si cette extrémité se trouve dans la branche avant ou après l'appareil (M₄) avec l'isolateur (S₄) ouvert.

3. Procédé selon la revendication 2, **caractérisé en ce que** l'isolateur (S₄) qui vient d'être ouvert est fermé ensuite et l'isolateur (S₆) d'un appareil (M₆) disposé si possible au centre de la branche de la ligne de signalisation contenant l'appareil (M₈) nouvellement utilisé est ouvert (ML) et, à l'aide de la possibilité d'atteindre l'appareil (M₈) nouvellement utilisé par l'extrémité choisie de la ligne de signalisation (ML), on détermine si l'appareil (M₈) nouvellement utilisé est situé avant ou après l'appareil (M₆) avec l'isolateur (S₆) ouvert.

4. Procédé selon la revendication 3, **caractérisé en ce que** le procédé décrit de la division par deux de l'intervalle est effectué jusqu'à ce qu'à ce que la position exacte de l'appareil (M₈) nouvellement utilisé soit trouvée, ce qui est le cas avec un système de signalisation de dangers contenant au total n appareils après (log 1/n) / (log 1/2) incréments, arrondi au prochain nombre naturel.

5. Procédé selon l'une quelconque des revendications 1 à 4, **caractérisé en ce que** l'appareil est formé par un détecteur de dangers du type détecteur d'incendie ou de gaz, ou par un actionneur.
